# FASCICULE DE BREVET EUROPEEN

(11) **EP 1 593 288 B1**
(45) Date de publication et mention de la délivrance du brevet: **08.04.2009**
(21) Numéro de dépôt: 04708831.5
(22) Date de dépôt: 06.02.2004
(51) Int. Cl.: H04R 1/00

(54) **TRANSDUCTEUR ACOUSTIQUE ELECTRODYNAMIQUE**
ELEKTRODYNAMISCHER AKUSTISCHER WANDLER
ELECTRODYNAMIC ACOUSTIC TRANSDUCER

(30) Priorité: 10.02.2003 FR 0301521
(43) Date de publication de la demande: 09.11.2005
(73) Titulaire: Rötelzeichnung Holding A.G., 2449 Luxembourg (LU)
(72) Inventeur: HOFFMANN, Patrik, F-147610 Villons-les-Buissons (FR)
(86) Numéro de dépôt international: PCT/IB2004/000298
(87) Numéro de publication internationale: WO 2004/071128

(56) Documents cités:
- EP-A- 0 077 228
- FR-A- 610 959
- GB-A- 1 591 184
- US-A- 5 701 358

## Description

### Domaine technique :

La présente invention concerne un transducteur acoustique ou haut-parleur de type électrodynamique destiné à l'émission d'ondes sonores à partir d'un signal électrique modulé.

### Technique antérieure - Figures 1 à 4 :

Les transducteurs ou haut-parleurs traditionnels (suivant Fig. 1 et 2) comportent un châssis (13 et 23), généralement métallique sur lequel sont fixés les différents éléments actifs, membrane mobile (17 et 27) et sa suspension (18 et 28) ainsi qu'un moteur (14-16 et 24-26) mettant cette membrane en mouvement. Ce moteur peut être du type électromagnétique, piézo-électrique ou électrostatique. La membrane mobile génère une onde acoustique résultante (11 et 21) dans la direction de son déplacement (12 et 22) et suivant le courant électrique modulant le signal sonore à reproduire. La figure 1 représente, en coupe, un transducteur disposant d'une membrane de grande dimension, plus particulièrement destiné à la reproduction des fréquences graves à médium. La figure 2 représente, en coupe, un transducteur plus spécialisé dans la reproduction de fréquences hautes et se caractérise par une membrane plus petite et comportant généralement une bobine mobile située en périphérie de cette membrane. A ce transducteur, peut être adjoint un pavillon acoustique qui permet d'améliorer son rendement par un meilleur couplage acoustique entre la membrane (solide) et le milieu ambiant (air) par une transition progressive des pressions. Ces transducteurs, dont il existe un nombre très élevé de variations, sont principalement caractérisés par la direction de l'onde sonore résultante parallèle au sens de déplacement de la membrane. Leur rayonnement acoustique n'est pas homogène dans toutes les directions à l'exception de dispositifs particuliers dits « sphères pulsantes » dont la direction du rayonnement sonore résultant est toujours parallèle au sens de déplacement de la membrane.

Un autre type de transducteur, le haut-parleur ESS, inventé au Etats-Unis par le Dr Oscar Heil, (principe suivant la figure 3) est constitué d'une membrane plissée (37) sur laquelle est imprimé un ruban conducteur (39), cette membrane est située dans l'entrefer d'un aimant (66) par l'intermédiaire d'un circuit magnétique (35) permettant de répartir l'induction magnétique sur l'ensemble de la membrane. Ce dispositif permet, par un resserrement ou un écartement (32) des plis de la membrane suivant le courant de modulation, d'obtenir l'aspiration et l'expulsion alternative de l'air situé entre ces plis et donc la génération d'un onde acoustique résultante (31). Malgré la très haute qualité sonore obtenue, le rayonnement sonore est d'une directivité marquée, en outre, la très faible amplitude des mouvements des plis de cette membrane ne permet pas d'obtenir la reproduction des fréquences basses.

Un troisième type de transducteur (suivant figure 4), invention de Sawafugi et Tadashi, est une extrapolation d'un transducteur acoustique fonctionnant par flexion d'une membrane souple. Il met en oeuvre deux membranes souples symétriques (47), fixées à une de leur extrémité dans un boîtier (43), et mises en compression et extension alternative par une bobine mobile plate (49) située dans les entrefers (46) de deux aimants (44). Le mode de fonctionnement de ce transducteur, très compact, est dépendant du fonctionnement en flexion symétrique des membranes et ne permet pas d'obtenir des caractéristiques de directivité particulières.

Le spectre audible par l'homme, de 20 à 20000 hertz environ, est caractérisé par la très grande variété des différentes longueurs d'onde en jeu (du millimètre jusqu'à plusieurs mètres). La reproduction de toutes ces fréquences, avec une puissance acceptable, doit se faire à l'aide de deux ou plusieurs haut-parleurs dont chacun prend en charge une partie du spectre. Il résulte de cette nécessité que les centres acoustiques de ces haut-parleurs sont éloignés de plusieurs décimètres. Ceci dégrade la précision et la restitution spatiale du signal stéréophonique reproduit et introduit un phénomène d'interférence acoustique appelé lobes de directivité se traduisant par de grandes variations de la puissance acoustique émise en fonction de la position de l'auditeur par rapport aux différents transducteurs. Ce phénomène aggrave les mauvaises caractéristiques de directivité inhérentes aux haut-parleurs traditionnels.

### Exposé de l'invention :

La disposition particulière des éléments constitutifs du transducteur selon l'invention permet de générer un rayonnement acoustique, selon le courant de modulation, par compression et expansion de la masse d'air située entre une membrane mobile fixée souplement, par l'intermédiaire d'un dispositif de suspension, sur un châssis rigide et une surface fixe et rigide dite enclume, également fixée rigidement au même châssis, cette membrane et cette enclume ont pour caractéristique d'être disposées face à face, la direction de l'onde acoustique résultante est perpendiculaire au sens du déplacement de la membrane. La distance séparant la membrane et la surface fixe sera légèrement supérieure à la demi excursion maximale de la membrane afin d'éviter tout risque de contact direct entre ces deux éléments. Ce mode de génération d'une onde acoustique permet la réalisation de transducteurs électroacoustiques disposant de caractéristiques de directivité différentes de celles des haut-parleurs traditionnels. La mise en mouvement de la membrane, suivant le courant de modulation, peut se faire au moyen d'une motorisation de type électromagnétique comme montré sur les dessins illustrant l'invention, mais cette motorisation peut être aussi de type piézo-électrique (suivant figure 10), de type électrostatique ou autre.

### Description sommaire des dessins :

La figure 1 représente, en coupe, un transducteur traditionnel disposant d'une membrane de grande dimension, plus particulièrement destiné à la reproduction des fréquences graves à médium.
La figure 2 représente, en coupe, un transducteur traditionnel plus spécialisé dans la reproduction de fréquences hautes et se caractérise par une membrane plus petite.
La figure 3 montre schématiquement et en vue axonométrique, le principe de fonctionnement d'un transducteur à membrane plissée, seuls une partie de la membrane, du circuit électrique et du circuit magnétique sont représentés.
La figure 4 représente, en coupe un transducteur suivant Sawafugi et Tadashi, et comportant deux membranes souples symétriques.
La figure 5 représente, vu en coupe axonométrique, le transducteur, objet de l'invention, en configuration de rayonnement acoustique omnidirectionnel, pourvu d'une membrane en forme de dôme, ce transducteur permet la reproduction des fréquences basses et medium.
La figure 6 représente, le même transducteur, vu en coupe.
La figure 7 représente, en coupe, le transducteur, objet de l'invention, en configuration de rayonnement acoustique omnidirectionnel avec une membrane annulaire, plus spécialement destiné à la reproduction de fréquences aigues. L'enclume 10 est représentée en pointillé pour la bonne compréhension du dispositif de membrane annulaire.
La figure 8 représente, ce transducteur omnidirectionnel à membrane annulaire, vu en coupe.
La figure 9 représente, en coupe, la superposition, selon un axe, de deux transducteurs omnidirectionnels, chacun étant chargé de la reproduction d'une partie du spectre audible (fréquences basses et bas médium pour celui du bas et fréquences haut medium et aigues pour celui du haut).
La figure 10 représente, vue en coupe axonométrique, le transducteur, objet de l'invention, en configuration de rayonnement acoustique à directivité contrôlée.
La figure 11 représente, vu en coupe, le transducteur de la figure 10.

Pour désigner, dans les différentes figures, les éléments, ayant une même fonction dans des mises en oeuvre différentes, les numéros de référence figurants sur les dessins sont précédés, dans la description et les revendications, du numéro de la figure à laquelle se réfère cette description. Par exemple, la membrane (9) dans la figure 5 est désignée (59) dans la description, la même membrane (9) dans la figure 6 est désignée (69) dans la description.

### Description détaillée des meilleures mises en oeuvre de l'invention

Une première mise en oeuvre est représentée figures 5 et 6. Le transducteur acoustique selon l'invention est constitué d'un châssis rigide (53 et 63) sur lequel sont fixés :
- Un circuit magnétique (55 et 65) accouplé à un aimant (54 et 64), destiné à créer un champ magnétique dans un entrefer (56 et 66).
- Une membrane mobile en (57 et 67) montée sur une suspension souple périphérique (58 et 68) et comportant une bobine mobile (59 et 69) plongeant dans l'entrefer (56 et 66). Cette membrane, représentée ici sous forme de dôme convexe, pourra présenter une autre forme compatible avec une bonne rigidité. Cette membrane pourra comporter des plis ou corrugations destinée à former toute ou partie de sa suspension (58 et 68).
- Une surface fixe et rigide dite enclume (510 et 610), placée face à la membrane mobile (57 et 67) et raccordée (511 et 611) rigidement au châssis ou faisant partie intégrante de celui-ci.
Ce transducteur est caractérisé par la disposition de ses composants permettant d'obtenir un transducteur acoustique omnidirectionnel, c'est-à-dire générant un rayonnement sonore résultant (51 et 61) sur 360° dans le plan perpendiculaire au sens de déplacement (52 et 62) de sa membrane. La forme, le profil et le dimensionnement des différents éléments dépend de leurs caractéristiques électriques ou mécaniques ainsi que du spectre de fréquences à reproduire. Ce transducteur, s'il est destiné à reproduire des fréquences basses ou médium, pourra être couplé à un enceinte (621) destinée à récupérer ou amortir l'énergie acoustique générée par l'arrière de la membrane mobile.

Les figures 7 et 8 représentent une autre mise en oeuvre du transducteur omnidirectionnel. Il comporte un châssis rigide (73 et 83) sur le quel sont fixés :
- Un circuit magnétique (75 et 85) accouplé à un aimant (74 et 84), destiné à créer un champ magnétique dans un entrefer (76 et 86).
- Une membrane mobile annulaire (77 et 87) montée sur une suspension souple périphérique intérieure et extérieure (78 et 88) et comportant une bobine mobile (79 et 89) plongeant dans l'entrefer (76 et 86). Cette membrane pourra comporter des plis ou corrugations destinée à former toute ou partie de sa suspension, les figures 7 et 8 montrent un tel dispositif pour sa suspension périphérique externe.
- Une surface fixe et rigide dite enclume (710 et 810), placée face à la membrane mobile annulaire (77 et 87) et fixée (711 et 811) rigidement à l'ensemble des autres constituants non mobiles du transducteur.
Cette disposition avec membrane annulaire permet de conserver une surface effective de la membrane compatible avec une bonne puissance acoustique tout en évitant les oppositions de phase acoustique qui surviennent sur ce type de transducteur lorsque la longueur radiale de l'interface membrane et enclume est trop proche de la longueur d'onde des fréquences à reproduire. Cette disposition est plus spécialement destinée à la reproduction de fréquences aigues, de faible longueur d'onde.

En référence à la figure 9, et pour permettre la reproduction d'un spectre de fréquence étendu, il est possible de superposer, selon un axe parallèle au déplacement des membranes mobiles (92), deux ou plusieurs de ces transducteurs omnidirectionnels, chacun étant chargé de la reproduction d'une plage de fréquences déterminée. La faible hauteur de chaque transducteur permet un rapprochement des centres acoustiques de ces différents transducteurs et donc la réduction des lobes de directivité inhérents à l'association de plusieurs transducteurs traditionnels. Toutes les références de cette figure se rapportent aux éléments de fonction similaires dans les figures 5 à 8 et précédemment décrits.

La figure 10 montre une variante de la première mise en oeuvre proposée. Sa particularité consiste en une motorisation de la membrane (107) par un dispositif comportant un barreau unique ou composite de cristal à propriétés piézoélectriques (106b) se déformant suivant le courant de modulation appliqué au barreau par les connexions électriques (104b). Les mouvements résultant des déformations du barreau (106b) sont transmis mécaniquement à la membrane (107) par un élément rigide et léger (1 09b). Le rayonnement sonore résultant (101) est perpendiculaire au sens de déplacement (102) de la membrane (107). La forme, le profil et le dimensionnement des différents éléments dépend de leurs caractéristiques électriques ou mécaniques ainsi que du spectre de fréquences à reproduire. Les autres éléments du dispositif selon la figure 10 sont identiques par leurs fonctions aux éléments équivalents de la première mise en oeuvre suivant figures 5 et 6.

La mise en oeuvre suivant les figures 11 et 12 consiste en une autre disposition des différents éléments du transducteur fonctionnant par compression et expansion de la masse d'air située entre une membrane mobile fixée souplement sur un châssis rigide et une surface fixe et rigide dite enclume, également fixée rigidement au même châssis, cette membrane et cette enclume ayant pour caractéristique d'être disposées face à face, la direction de l'onde acoustique résultante (111 et 121) est perpendiculaire au sens du déplacement de la membrane (112 et 122).
Cette mise oeuvre comporte :
- Un châssis (113 et 123) rigide.
- Un aimant (114 et 124), accouplé à un circuit magnétique (115 et 125) et destiné à créer un champ magnétique dans un entrefer (116).
- Une membrane mobile (117 et 127) montée sur une suspension souple (118) et comportant une bobine mobile (119 et 129) plongeant dans l'entrefer, cette bobine mobile est guidée par une deuxième suspension (1113 et 1213) destinée à assurer son centrage dans l'entrefer.
- Une surface fixe et rigide ou enclume (1110 et 1210), placée face à la membrane mobile et fixée rigidement au châssis ou faisant partie intégrante de celui-ci.
- Des baffles (1112 et 1212), rigides ou non, placées dans un plan perpendiculaire à la membrane et à l'enclume, dont le rôle est de limiter physiquement la masse d'air comprise entre la membrane et l'enclume, ces baffles peuvent faire partie intégrante du châssis (113 et 123).
Cette disposition permet d'obtenir une directivité précise du rayonnement acoustique résultant selon la forme, la géométrie et le dimensionnement de l'ensemble membrane, enclume, baffles et châssis et selon le spectre des fréquences à reproduire. Ce transducteur, s'il est destiné à reproduire des fréquences basses ou médium, pourra être couplé à un enceinte (1221) destinée à récupérer ou amortir l'énergie acoustique générée par l'arrière de la membrane mobile.

### Possibilité d'application industrielle et fabrication :

La fabrication de ce type de transducteur est identique à celle des transducteurs acoustiques ou hauts-parleurs traditionnels.

Par ses matériaux et sa fabrication :
- Châssis et enclume métalliques ou en matériaux de synthèse ou composites, en tôle pliée ou pressée ou obtenue par injection de métal ou de résine pouvant comporter des fibres de consolidation ou de renfort.
- Membrane en métal, en papier, traité ou non, en matériaux de synthèse ou composites, fibreux ou non.
- Suspension en caoutchouc naturel ou artificiel ou matériaux de synthèse. Cette suspension peut également comporter des plis ou corrugations formés dans la membrane du transducteur.
- Aimants, pièces de champs, circuits magnétiques et bobinages usuels.
- D'une manière générale tous les matériaux et modes de fabrication présents et à venir adaptés à la fabrication et à l'amélioration des performances de ce type de transducteur.

Par sa mise en oeuvre et son utilisation :
- Elle devra répondre et s'adapter aux caractéristiques et au fonctionnement particulier de ce type de transducteur. Les motorisations du type électromagnétique, piézo-électrique, électrostatique ou autres, ainsi que tous les procédés de contrôle, d'assistance et de pilotage des pièces mobiles par méthode analogique ou numérique peuvent être appliqués à ce type de transducteur.
- Le type de transducteur selon l'invention, pourra comporter un dispositif dit « pavillon acoustique» qui permet d'améliorer son rendement par un meilleur couplage acoustique entre la membrane (solide) et le milieu ambiant (air) par une transition progressive des pressions.
- Le type de transducteur selon l'invention pourra être mis en oeuvre dans d'autres fluides, gazeux ou liquides, que l'air ambiant.

## Revendications

1. Transducteur électroacoustique comportant :
- un châssis (3);
- une surface rigide (10) fixée rigidement audit châssis (3) ;
- une membrane mobile (7), fixée souplement audit châssis (3) et disposée face à ladite surface rigide (10), une masse d'air étant comprise entre ladite surface rigide (10) et ladite membrane mobile (7) et la distance entre ladite surface rigide (10) et ladite membrane flexible (7) augmentant du centre vers la périphérie ; et
- un moyen de motorisation (4, 5, 9, 9b) pour déplacer ladite membrane mobile (7) dans la direction (2) de ladite surface rigide (10) selon un courant électrique de modulation ; moyennant quoi le déplacement de ladite membrane (7) génère, par compression et expansion de ladite masse d'air, une onde acoustique dont la direction de propagation (1) est sensiblement perpendiculaire à la direction (2) du déplacement de ladite membrane (7).

2. Transducteur électroacoustique selon la revendication 1 dans lequel ladite surface rigide (10) et ladite membrane mobile (7) présentent une symétrie cylindrique autour d'un axe parallèle à la direction (2) de déplacement de ladite membrane mobile (7), moyennant quoi le rayonnement sonore obtenu est omnidirectionnel dans le plan perpendiculaire à ladite direction (2) de déplacement de ladite membrane mobile (7).

3. Transducteur électroacoustique selon l'une des revendications précédentes dans lequel ladite surface rigide (10) présente une forme de dôme convexe.

4. Transducteur électroacoustique selon la revendication 3 dans lequel ladite membrane mobile (7) présente également une forme de dôme convexe.

5. Transducteur électroacoustique selon la revendication 3 dans lequel ladite membrane mobile (7) présente une forme annulaire.

6. Transducteur électroacoustique selon la revendication 1 comportant également des écrans acoustiques (12) placés dans un plan perpendiculaire à ladite membrane mobile (7) et à ladite surface rigide (10) de manière à limiter ladite masse d'air comprise entre elles, moyennant quoi le rayonnement sonore obtenu est directionnel.

7. Transducteur électroacoustique selon l'une des revendications 1, 2 ou 6 comportant également un pavillon acoustique permettant d'améliorer le couplage entre la membrane mobile (7) et l'air ambiant.

8. Transducteur électroacoustique selon l'une des revendications précédentes dans lequel ledit moyen de motorisation est de type électromagnétique (4, 5, 9), piézoélectrique (9b) ou électrostatique.

9. Ensemble constitué par une pluralité de transducteurs électroacoustiques selon l'une des revendications 1 à 5, chacune adapté à la reproduction d'une plage de fréquences déterminée, superposés selon un axe parallèle à la direction (2) du déplacement de ladite membrane mobile (7).

## Claims

1. An electroacoustical transducer comprising :
- A chassis (3);
- A rigid surface (10) rigidly attached to the said chassis (3);
- A moving membrane (7), attached flexibly to the said chassis (3) and positioned to face the said rigid surface (10), with an air mass between the said rigid surface (10) and the said moving membrane (7) and the distance between the said rigid surface (10) and the said moving membrane (7) increases from the center to the periphery ;
- A driving device (4, 5, 9, 9b) to displace the said moving membrane (7) in the direction of the said rigid surface activated by a modulating electric current ;
Accordingly, the displacement of the said membrane (7) generates, by compression and expansion of the said air mass, an acoustic wave, of which the direction of propagation (1) is essentially perpendicular to the direction (2) of the displacement of the said membrane (7).

2. An electroacoustical transducer as set forth in claim 1 in which the said rigid surface (10) and the said moving membrane (7) are configured in cylindrical symmetry about an axis that is parallel to the direction (2) of displacement of the said moving membrane (7), accordingly, the resulting sound radiation is omnidirectional in a plane perpendicular to the said direction (2) of displacement of the said moving membrane (7).

3. An electroacoustical transducer as set forth in one of the above claims in which the said rigid surface (10) is shaped in the form of a convex dome.

4. An electroacoustical transducer according to claim 3 in which the said moving membrane (7) also is shaped in the form of a convex dome.

5. An electroacoustical transducer as set forth in claim 3 in which the said moving membrane (7) is ring shaped.

6. An electroacoustical transducer according to claim 1 comprising also acoustic screens or baffles (12) arranged to be in a plane that is perpendicular to the said moving membrane (7) and the said rigid surface (10), in such a way as to limit the air mass contained between them. Accordingly the resulting sound radiation is directional.

7. An electroacoustical transducer as set forth in one of the claims 1, 2 or 6 comprising similarly an acoustic horn that enables the improvement of the acoustic coupling between the moving membrane (7) and the ambient air.

8. An electroacoustical transducer as set forth in one of the preceding claims in which the said means of driving is electromagnetic (4, 5, 9), piezoelectric, (9b) or electrostatic types.

9. An array consisting of multiple electroacoustical transducers as set forth in claims 1 to 5, each adapted to the reproduction of a determined range of frequencies, stacked on an axis that is parallel the direction of displacement of the said moving membrane (7).

## Patentansprüche

1. Elektroakustischer Wandler, bestehend aus :
- einem Chassis (3) ;
- einer Festfläche (10), die fest an dem oben genannten Chassis (3) fixiert ist ;
- einer beweglichen Membran (7), die am genannten Chassis (3) flexibel befestigt und der genannten Festfläche (10) gegenüberliegend angeordnet ist ; mit einer Luftmasse zwischen der genannten Festfläche (10) und der oben erwähnten beweglichen Membran (7), wobei die Distanz zwischen der genannten Festfläche (10) und der genannten flexiblen Membran (7) vom Mittelpunkt zur Peripherie hin zunimmt ;
- und ein Antriebselement (4, 5, 9, 9b), um die genannte bewegliche Membran (7) in Richtung (2) der genannten Festfläche (10) mittels eines modulierten elektrischen Stroms fortzubewegen ;
wodurch die Fortbewegung der genannten Membran (7) durch Kompression und Expansion der Luftmasse eine Schallwelle erzeugt, deren Ausbreitungsrichtung (1) wesentlich im rechten Winkel zur Bewegungsrichtung (2) der genannten Membran (7) erfolgt.

2. Elektroakustischer Wandler, gemäss des Patentanspruchs 1, bei dem die genannte Festfläche (10) und die genannte bewegliche Membran (7) symmetrisch und zylinderförmig um eine Achse liegen, die parallel zur Bewegungsrichtung (2) der erwähnten beweglichen Membran (7) verläuft, wodurch der daraus entstehende Schall in alle Richtungen abstrahlt, und zwar im rechten Winkel zur Bewegungsrichtung (2) der genannten beweglichen Membran (7).

3. Elektroakustischer Wandler, gemäss einer der zuvor genannten Patentansprüche, bei dem die oben genannte Festfläche (10) eine konvexe Kalotte aufweist.

4. Elektroakustischer Wandler, gemäss Patentanspruch 3, bei dem die genannte bewegliche Membran (7) gleichfalls eine konvexe Kalotte aufweist.

5. Elektroakustischer Wandler, gemäss Patentanspruch 3, bei dem die genannte bewegliche Membran (7) sich ringförmig darstellt.

6. Elektroakustischer Wandler, gemäss Patentanspruch 1, der gleichfalls Schallwände (12) besitzt, die im rechten Winkel zur genannten beweglichen Membran (7) und zur genannten Festfläche (10) angeordnet sind, sodass die dazwischen liegende Luftmasse reduziert wird, wodurch die Schallabstrahlung zu einer gerichteten Strahlung wird.

7. Elektroakustischer Wandler, gemäss einer der Patentansprüche 1, 2 oder 6, der ebenfalls einen Schalltrichter besitzt, um die Kopplung zwischen beweglicher Membran (7) und der umgebenden Luft zu verbessern.

8. Elektroakustischer Wandler, gemäss einer der vorausgehenden Patentansprüche, bei dem das oben erwähnte Antriebselement elektromagnetischer (4, 5, 9), piezoelektrischer (9b) oder elektrostatischer Art ist.

9. Die gesamte Erfindung besteht aus einer Vielzahl von elektroakustischen Wandlern, gemäss einer der Patentansprüche 1 bis 5, von denen jeder einzelne für die Wiedergabe eines bestimmten Frequenzbereichs geeignet ist, und die übereinander in einer parallel zur Bewegungsrichtung (2) der genannten beweglichen Membran (7) verlaufenden Achse angeordnet sind.
